# EUROPÄISCHE PATENTSCHRIFT

(11) **EP 0 387 470 B1**
(45) Veröffentlichungstag und Bekanntmachung des Hinweises auf die Patenterteilung: **08.06.1994**
(21) Anmeldenummer: 89730077.8
(22) Anmeldetag: 17.03.1989
(51) Int. Cl.: D01D 4/08

(54) **Vorrichtung zum Verspinnen thermoplastischer Schmelzen**
Apparatus for spinning thermoplastic melts
Dispositif pour le filage de matières thermoplastiques fondues

(43) Veröffentlichungstag der Anmeldung: 19.09.1990
(73) Patentinhaber: KARL FISCHER INDUSTRIEANLAGEN GMBH, D-13509 Berlin (DE)
(72) Erfinder: Schröder, Klaus,, D-1000 Berlin 28, (DE)
(74) Vertreter: Pfenning, Meinig & Partner

(56) Entgegenhaltungen:
- EP-A- 0 163 248
- DE-A- 3 818 017
- FR-A- 1 456 380
- US-A- 2 879 543

## Beschreibung

Die Erfindung betrifft eine Vorrichtung zum Verspinnen thermoplastischer Schmelzen nach dem Oberbegriff des Hauptanspruchs.

Ein Spinnkopf zum Verspinnen thermoplastischer Schmelze ist aus der DE-OS 38 18 017 bekannt und besteht aus einem ortsfesten Heizkasten mit einem Pumpenblock und einem Düsentopf, in dem ein auswechselbares Düsenpaket untergebracht ist. Der Pumpenblock weist einen Schmelzeleitungs-Baustein auf, an dem mit Schrauben ein mit einem Außengewinde versehener Verbindungsstopfen befestigt ist. Der Düsentopf weist ein Innengewinde auf und ist mit dem Verbindungsstopfen verschraubbar. In dem Düsentopf ist eine Spinndüse, eine Druckverteilerplatte, mit einem darin aufgenommenen Filterpack, eine tellerförmige Metallmembran und ein Dichtkolben lose eingelegt. Zur Montage werden zunächst diese Teile in den Düsentopf eingesetzt und anschließend wird der Düsentopf mit dem Verbindungsstopfen verschraubt, wobei zwischen Dichtkolben und Verbindungsstopfen eine Ringdichtung vorgesehen ist, die den in dem Verbindungsstopfen und dem Dichtkolben vorhandenen Schmelzekanal an der Verbindungsstelle abdichtet. Diese bekannte Anordnung hat den nachteil, daß die einzelnen Bauteile lose in den Düsentopf eingelegt sind, so daß sie bei der Montage herausfallen können oder sich in ihrer Lage verändern können, wobei beispielsweise ein Sandfilter bei diesem bekannten Spinnkopf nur unter größeren Vorsichtsmaßnahmen verwendbar ist. Weiterhin ist diese bekannte Anordnung nicht für hohe Drücke und große Durchmesser geeignet, denn die notwendigen Schraubkräfte für das Aufschrauben des Düsentopfes auf den Verbindungsstopfen sind dann groß. Bei hohen Drücken kann die tellerförmige Metallmembran am Rand undicht werden, so daß Schmelze in den nicht dafür vorgesehenen Raum gedrückt werden kann.

Aus der US 2 879 543 ist ein Spinnpack bekannt, das eine Kappe und eine Mehrzahl von in den Boden der Kappe eingelassenen Spinndüsen aufweist. Oberhalb der Spinndüsen ist ein Verteilerring angeordnet, über dessen Öffnung ein Filter liegt, das zwischen zwei Dichtungsringen gehalten wird. Weiterhin ist in die Kappe ein Kopfstück aus Hartgummi mit einer mittleren durchgehenden Öffnung, die teilweise ein Innengewinde aufweist, eingesetzt, das von einem mit der Kappe verschraubten Druckring auf die Dichtungsringe gepreßt wird.

Die FR 1 456 380 beschreibt ein Spinnpack, das aus einem Kopfteil und einer unteren ringförmigen Platte besteht, die mittels Schrauben miteinander verschraubt sind. Die untere Platte weist einen ringförmigen Absatz auf, und ein napfförmiges Düsenelement mit einer Vielzahl von Öffnungen ist in die Platte eingesetzt und liegt auf den Absatz auf. Ein ringförmiger Vorsprung des Kopfteils drückt unter Zwischenschaltung eines Filters und Metalldichtringen auf den Absatz.

Ausgehend von dem Stand der Technik liegt der Erfindung die Aufgabe zugrunde, eine Vorrichtung zum Verspinnen thermoplastischer Schmelzen zu schaffen, die auch für sehr hohe Drücke und große Durchmesser geeignet ist und die einen einfachen Aufbau aufweist und eine leichte Montage gestattet und somit eine einfache und kostengünstige Herstellung ermöglicht.

Diese Aufgabe wird erfindungsgemäß durch die kennzeichnenden Merkmale des Hauptanspruchs in Verbindung mit den Merkmalen des Oberbegriffs gelöst.

Dadurch, daß das Druckstück auf einem in dem Gehäuse vorgesehenen Absatz aufliegt und durch einen mit Außengewinde versehenen Druckring festgelegt ist, der mit dem Gehäuse verschraubt ist, wird der größte Teil des Drucks, der beim Verspinnen auftritt, innerhalb des Spinnpacks abgefangen. Durch Vorsehen eines Innengewindes in dem Druckstück, das auf einen Ansatz des Verbindungsstückes aufschraubbar ist, sind die Einschraubkräfte relativ gering, und es können auch Spinnpacks mit großen Durchmessern ohne Schwierigkeiten hergestellt und verwendet werden. Dadurch, daß das Spinnpack eine geschlossene Einheit bildet, wird die Montage erheblich erleichtert. In der inneren Umfangsfläche des Überganges zwischen Gehäuse und Druckstück ist eine Ringdichtung eingelassen, die sich unter dem Druck der Schmelze in die vorgesehene Nut eindrückt, wodurch die Übergangsstelle sicher abgedichtet wird.

Durch die in den Unteransprüchen angegebenen Maßnahmen sind vorteilhafte Weiterbildungen und Verbesserungen möglich.

Durch Vorsehen einer Paßfeder, die in eine Vertiefung in der Stirnfläche des Druckstücks eingeschraubt ist, wird ein Anschlag zur Verfügung gestellt, mit dem eine genaue Einstellung des Bohrbildes der Spinndüse in bezug auf den Blasstrahl in einfacher Weise möglich ist.

Ein Ausführungsbeispiel der Erfindung ist in der Zeichnung dargestellt und wird in der nachfolgenden Beschreibung näher erläutert. Es zeigen:
- Fig. 1: einen Schnitt durch ein Spinnpack und
- Fig. 2: einen Teilschnitt durch die Befestigung des Spinnpacks in der erfindungsgemäßen Vorrichtung.

Das in Fig. 1 dargestellte Spinnpack 1 ist Bestandteil eines Spinnkopfes, der zum Auspressen thermoplastischer Schmelzen bei der Herstellung technischer Garne dient. Das Spinnpack 1 ist dabei,wie in Fig. 2 gezeigt, über eine Schmelzeleitung 2 mit einem Pumpenteil 3 verbunden und in einem nach außen isolierten Heizkasten 4 aufgenommen. An den Spinnkopf schließt sich üblicherweise ein Nacherhitzer 5 an, der die aus den Spinndüsen des Spinnpacks 1 austretenden Fäden nacherwärmt, damit sie nicht zu plötzlich abgekühlt werden. Unterhalb des Nacherhitzers befindet sich eine Blaseinheit, die mittels eines Blasstroms die Fäden abkühlt.

Das Spinnpack 1 nach Fig. 1 besteht aus einem Gehäuse 6, das beispielsweise zylinderförmig ausgebildet ist. Auf einer ringförmigen Schulter 7 im Inneren des Gehäuses 6 liegt eine Spinndüse 8 auf, die plattenförmig ausgebildet ist und eine Vielzahl von nebeneinanderliegenden Bohrungen aufweist. Das Bohrbild der Bohrungen der Spinndüse 8 ist dabei vorzugsweise so ausgebildet, daß der Blasstrahl der Blaseinheit alle Fäden erfaßt. Um eine unerwünschte Drehung der Spinndüse 8 zu vermeiden, ist ein in dem Gehäuse 6 eingelassener Stift 9 vorgesehen, der in eine senkrechte Nut 10 der Spinndüse 8 eingreift. Auf der Spinndüse 8 liegt eine Stützplatte 11 auf, die mit einer Mehrzahl von Durchgangsbohrungen 12 zum Hindurchleiten der Schmelze versehen ist.

Oberhalb der Stützplatte 11 ist eine Filtereinheit 13 angeordnet, wobei in der Fig. 1 zwei verschiedene Arten von Filtriermöglichkeiten dargestellt sind. Auf der rechten Hälfte ist ein Schüttgutfilter 14 dargestellt, wie sie beispielsweise durch Quarzsand oder Metallpulver aufgebaut werden. Gegenüber der Stützplatte ist das Schüttgut durch ein Sieb, welches seinerseits auch eine Filtrierwirkung übernehmen kann, abgegrenzt. Auf der linken Seite wird die Filtrierung durch eine Filtereinheit 13 vorgenommen, die aus übereinandergelegten Metallgeweben oder Metallfadenvliesen 34 aufgebaut wird. Ein Sprengring 18 drückt die einzelnen Sieblagen gegen die Stützplatte 11. Diese Anordnung hat gegenüber Siebronden, d.h. außen durch eine metallbandumrandete und dadurch zusammengefaßte Filtereinheit aus mehreren Sieben, den Vorteil, daß man die Siebe nach Reinigung wieder verwenden kann, frei in der Anordnung und grundsätzlich kostengünstiger ist.

Um beide Möglichkeiten der Schüttgutfiltrierung und der Siebfiltrierung zu haben, ist auf der linken Hälfte von Fig. 1 der Raum oberhalb des Siebes mit einem Verdrängungskörper 15 versehen Dieser muß einen vorbestimmten Zwischenraum für den Durchtritt der Schmelze definieren, wobei zu diesem Zweck Stifte 16 in den Verdrängungskörper 15 eingelassen sind, die ihn in einem definierten Abstand zu den ihn umgebenden Flächen halten.

Das Schüttgutfilter hat den Vorteil gegenüber den Siebfiltern, daß es ein höheres Speichervolumen für die herauszufilternden Stoffe hat. Es kann außerdem eine weit höhere Vergleichmässigung durch Scherwirkung hervorrufen als Siebfilter, wobei bei diesen erst sehr viele Lagen das gleiche ausrichten können. Die Handhabung des Sandes oder Metallpulvers ist im Betrieb jedoch aufwendiger als die der Siebe.

Oberhalb der Filtereinheit ist ein Druckstück 19 angeordnet, das auf einem ringförmigen Absatz 20 im Innenumfang des Gehäuses 6 aufliegt. Das Druckstück 19 ist mit einer von der oberen Stirnfläche zugänglichen Sackbohrung 21 versehen, die ein Innengewinde 22 besitzt. Das Innengewinde 22 ist als selbsthemmendes Trapezgewinde mit großer Steigung ausgebildet. Das Druckstück 19 weist mittig einen Schmelzekanal 23 auf, der in die Sackbohrung 21 mündet, wobei in dem Mündungsbereich eine Ringdichtung 24 eingelassen ist, die die Verbindungsstelle zwischen Druckstück 19 und einem mit dem Pumpenteil 3 durch Schrauben 25 verbundenes Verbindungsstück 26 abdichtet (Fig. 2). Zur Festlegung der relativen Lage des Druckstückes 19 zum Gehäuse 6 ist in dem Druckstück 19 seitlich eine senkrechte Nut 27 angeordnet, in die ein in dem Gehäuse 6 aufgenommener Stift 28 eingreift.

Das Gehäuse 6 ist in seinem oberen Bereich mit einem Innengewinde versehen, in das ein ein Außengewinde tragender Druckring 29 eingeschraubt ist. Dieser Druckring 29 legt alle in dem Gehäuse 6 aufgenommenen Bauteile wiederholgenau fest und ermöglicht somit die Realisierung eines Spinnpacks als selbständige Einheit.

An der Übergangsstelle zwischen Druckstück 19 und Gehäuse 6 ist eine Nut 30 ausgebildet, in die eine Ringdichtung 31 eingelegt ist, wobei diese Ringdichtung ebenfalls durch den Druckring 29 mit wiederholgenauer Kraft festgelegt ist.

In der oberen Stirnfläche des Druckstückes 19 ist eine Vertiefung vorgesehen, in die eine Paßfeder 32 mittels Schrauben 35 eingesetzt ist, wobei die Paßfeder 32 als Anschlag zur Erzielung einer bestimmten Stellung in bezug auf den Blasstrahl der Blaseinheit unter Berücksichtigung des Bohrbildes der Spinndüse 8 dient.

Für die Montage des Spinnpacks 1 werden die einzelnen Teile wie Spinndüse 8, Stützplatte 11, Filtereinheit 13 und Ringdichtung 31 in das Gehäuse 6 eingelegt und das Druckstück 19 wird auf den Absatz 20 aufgesetzt. Anschließend wird der Druckring 29 in das Gehäuse 6 eingeschraubt. Gemäß Fig. 2 wird anschließend das Innengewinde 22 des Druckstückes 19 mit einem auf einem Ansatz 33 des Verbindungsstückes 26 angeordneten Außengewinde verschraubt. An dem Verbindungsstück 26 ist ein nicht dargestellter Stift vorgesehen, der in der Endlage des Spinnpacks 1 in bezug auf das Verbindungsstück 26 mit der Paßfeder 32 in Eingriff tritt und so die relative Lage des Spinnpacks und des Verbindungsstücks 26 zueinander vorgibt. Mittig in dem Verbindungsstück ist ebenfalls ein Schmelzekanal 36 vorgesehen, wobei die Dichtung 24 die Stoßstelle abdichtet.

Im Betrieb des Spinnpacks wird der Druck innerhalb des Spinnpacks abgefangen, da der Druckring 29 den Gegendruck vorgibt. Eine Verbesserung der Dichtwirkung der Ringdichtung 31 wird gleichzeitig erzielt, da diese durch den Druck der Schmelze in die Nut 30 gedrückt wird.

## Patentansprüche

1. Vorrichtung zum Verspinnen thermoplastischer Schmelzen mit einem Spinnkopf, der ein mit einer Schmelzeleitung (2) versehenes Pumpenteil (3) und ein in einem Heizkasten (4) aufgenommenes Spinnpack (1) aufweist, wobei das Spinnpack (1) über ein Verbindungsstück (26) mit dem Pumpenteil verschraubt ist und eine in einem Gehäuse (6) aufgenommene Düse (8), eine Stützplatte (11) und eine Filtereinheit (13,14) aufweist und ein mit einem Schmelzekanal (23) versehenes Druckstück (19) mit Abstand zur Filtereinheit (13,14) angeordnet ist, und mit einem dem Spinnkopf nachgeschalteten Nacherhitzer mit anschließender Blaseinheit,
**dadurch gekennzeichnet**, daß das Druckstück (19) auf einem in dem Gehäuse (6) vorgesehenen Absatz (20) aufliegt und durch einen mit Außengewinde versehenen Druckring (29) festgelegt ist, der mit dem Gehäuse (6) verschraubt ist, daß das Druckstück (19) eine mit einem Innengewinde (22) versehene Sackbohrung (21) aufweist, das auf einen mit Außengewinde versehenen Ansatz (33) des Verbindungsstückes (26) aufschraubbar ist, und daß in die innere Umfangsfläche des Überganges zwischen Gehäuse (6) und Druckstück (19) eine Ringdichtung (31) eingelassen ist.

2. Vorrichtung nach Anspruch 1, dadurch gekennzeichnet, daß der Schmelzekanal (23) des Druckstücks (19) in die Sackbohrung (21) mündet und daß das Verbindungsstück (26) in Verlängerung zu dem Schmelzekanal (23) des Druckstücks (19) ebenfalls einen Schmelzkanal aufweist, wobei an den Verbindungsstellen der Schmelzekanäle eine ringförmige Dichtung (24) vorgesehen ist, die in den Grund der Sackbohrung (21) um den Schmelzekanal (23) herum, eingelassen ist.

3. Vorrichtung nach Anspruch 1 oder 2, dadurch gekennzeichnet, daß in die Stirnfläche des Druckstücks (19) eine die Stirnfläche überragende Paßfeder (32) eingesetzt ist, die als Anschlag für einen an dem Verbindungsstück (26) angeordneten Stift dient und die Stellung des Bohrbildes der Düse (8) in bezug auf die Blasrichtung der Blaseinheit festlegt.

4. Vorrichtung nach einem der Ansprüche 1 bis 3, dadurch gekennzeichnet, daß die Filtereinheit (13) als Sandfilter (14) oder Metallpulverfilter ausgebildet ist oder Metallgewebe oder Metallfadenvliese aufweist.

5. Vorrichtung nach einem der Ansprüche 1 bis 3, dadurch gekennzeichnet, daß ein Verdrängungskörper (15) vorgesehen ist, wobei die Abstände zwischen Druckstück (19), Gehäuse (6) und Stützplatte (11) durch in den Verdrängungskörper (15) eingelassene Stifte (16) eingestellt sind.

## Claims

1. Apparatus for spinning thermoplastic melts with a spinning head which possesses a pump section (3) provided with a melt pipe (2) and a spinning pack (1) held in a heating box (4), in which arrangement the spinning pack (1) is screw-coupled to the pump section by means of a connection piece (26) and possesses a nozzle (8) incorporated in a casing (6), a support plate (11) and a filter unit (13, 14), and a thrust piece (19) provided with a melt duct (23) is arranged with a gap to the filter unit (13, 14), and with a secondary heater interposed after the spinning head, with subsequent blowing unit, characterised in that the thrust piece (19) lies on a step (20) provided in the casing (6) and is fixed by a thrust ring (29) provided with an external thread, this ring being screwed to the casing (6) in such a way that the thrust piece (19) possesses a pocket bore (21) provided with an internal thread (22), which can be screw-mounted on a neck (33) of the connection piece (26), possessing a external thread, and in such a way that a ring gasket (31) is introduced into the inner peripheral surface of the transition between the casing (6) and the thrust piece (19).

2. Apparatus according to claim 1, characterised in that the melt duct (23) of the thrust piece (19) opens out into the pocket bore (21) and that the connection piece (26) likewise possesses a melt duct by way of extension to the melt duct (23) of the thrust piece (19), in which arrangement a circular gasket (24) is provided at the junction points of the melt ducts, this gasket being introduced into the bottom of the pocket bore (21) around the melt duct (23).

3. Apparatus according to claim 1 or 2, characterised in that an adjusting spring (32) projecting beyond the face of the thrust piece (19) is inserted into the face, this spring serving as a stop limit for a pin arranged on the connection piece (26) and fixing the position of the bore pattern of the nozzle (8) in relation to the direction of blowing of the blowing unit.

4. Apparatus according to one of claims 1 to 3, characterised in that the filter unit (13) is designed as a sand filter (14) or metal powder filter or possesses metal fabric or metal thread webbing.

5. Apparatus according to one of claims 1 to 3, characterised in that a displacement body (15) is provided, where the distances between thrust piece (19), casing (6) and support plate (11) are adjusted by pins (16) introduced into the displacement body (15).

## Revendications

1. Dispositif pour l'extrusion de matières thermoplastiques fondues, avec une filière comprenant une pompe (3) munie d'un conduit pour la matière fondue (2), un ensemble d'extrusion (1) disposé dans un boitier chaud (4) et qui est vissé à la pompe par l'intermédiaire d'une pièce de raccordement (26) et présente une buse (8) placée dans un carter (6), une plaque de soutien (11) et une unité de filtration (13, 14), une pièce de fermeture (19) munie d'un conduit pour la matière fondue (23) étant placée à une certaine distance de l'unité de filtration (13, 14) et avec un réchauffeur situé après la filière et suivi d'une unité de soufflage, caractérisé en ce que la pièce de fermeture (19) qui repose sur un épaulement (20) prévu à l'intérieur du carter (6) est maintenue en place par un anneau de serrage (29) muni d'un filetage vissé dans le carter (6), en ce que la pièce de fermeture (19) présente un trou borgne (21) muni d'un pas de vis intérieur (22) se vissant sur une saillie (33) filetée extérieurement, faisant partie de la pièce de raccordement (26) et en ce qu'un joint annulaire (31) est placé sur le pourtour intérieur de la surface de raccordement entre le carter (6) et la pièce de fermeture (19).

2. Dispositif selon la revendication 1, caractérisé en ce que le conduit (23) pour la matière fondue dans la pièce de raccordement (19) aboutit dans le trou borgne (21), et en ce que la pièce de raccordement (26) présente également un conduit pour la matière fondue en prolongement du conduit (23) de la pièce de fermeture (19), un joint annulaire (24) qui est prévu aux jonctions entre les canaux pour la matière fondue étant placé au fond du trou borgne (21) autour du canal (23) pour la matière fondue.

3. Dispositif selon la revendication 1 ou 2, caractérisé en ce qu'un ressort d'ajustage (32) est installé sur la surface frontale de la pièce de raccordement (19), et forme sur cette surface une saillie qui sert de butée à une broche située sur la pièce de raccordement (26) et détermine la position de l'alésage de la buse (8) par rapport à la direction de soufflage de l'unité de soufflage.

4. Dispositif selon l'une quelconque des revendications 1 à 3, caractérisé en ce que l'unité de filtration (13) se présente sous la forme d'un filtre à sable (14) ou d'un filtre à poudre de métal, ou d'un tissu métallique ou d'un non-tissé en fibres métalliques.

5. Dispositif selon l'une quelconque des revendications 1 à 3, caractérisé en ce qu'un corps d'éjection (15) est prévu, les distances entre la pièce de fermeture (19), le boitier (6) et la plaque d'appui (11) étant déterminées par des broches (16) installées dans le corps d'éjection (15).
